# EUROPÄISCHE PATENTSCHRIFT

(11) **EP 0 327 104 B1**
(45) Veröffentlichungstag und Bekanntmachung des Hinweises auf die Patenterteilung: **29.04.1992**
(21) Anmeldenummer: 89101918.4
(22) Anmeldetag: 03.02.1989
(51) Int. Cl.: B02C 1/04

(54) **Backenbrecher**
Jaw crusher
Broyeur à mâchoires

(30) Priorität: 05.02.1988 DE 3803496
(43) Veröffentlichungstag der Anmeldung: 09.08.1989
(73) Patentinhaber: Böhringer, Paul, D-7101 Oedheim (DE)
(72) Erfinder: Böhringer, Paul, D-7101 Oedheim (DE)
(74) Vertreter: Patentanwälte Leinweber & Zimmermann

(56) Entgegenhaltungen:
- DD-B- 209 077
- DE-A- 2 722 625
- DE-U- 1 863 078
- DE-U- 7 731 790
- FR-A- 2 374 957
- GB-A- 1 246 176
- SOVIET INVENTIONS ILLUSTRATED, 1. Mai 1985, Sektion P, Woche 8512, Klasse P41, Zusammenfassung Nr. 85-072763/12, Derwent Publications Ltd, Loondon, GB; & SU-A-1 080 864 (ORGTEKHSTROM) 23-03-1984

## Beschreibung

Die Erfindung betrifft einen Backenbrecher mit einer einendig schwenkbar gelagerten Brechbacke, mit einem an der vom Brechraum abgewandten Rückseite der Brechbacke angreifenden Brechhubantrieb und mit einem als Gegenlager für die Druckzerkleinerung des zu verarbeitenden Gutes durch die Brechbacke dienenden Amboß, der mit der Brechbacke einen sich in Gutflußrichtung verengenden Brechraum bildet.

Backenbrecher dieser Art sind aus DE-U-1863078 bekannt. Es handelt sich um robuste Konstruktionen, die insbesondere bei Ausbildung als Doppelkniehebel-Backenbrecher für die Verarbeitung auch härtesten Gesteins geeignet sind. Die bekannten Backenbrecher werden von oben beschickt und weisen eine vertikale Gutflußrichtung von oben nach unten auf. Der Brechraum verengt sich dabei keilförmig nach unten. Das zugeführte Brechgut wird über die eine, pendelnd angeordnete Brechbacke gegen die andere, fest angeordnete Brechbacke gedrückt. Durch die Druckbeanspruchung wird das Gut in mehreren Schritten zerkleinert und fällt schließlich unter Einwirkung der Schwerkraft aus dem Brechraum nach unten aus.

Die bekannten Backenbrecher sind in der Herstellung aufwendig und teuer. Dennoch sind sie nicht für alle Einsatzarten geeignet. So sind sie insbesondere für das Recycling von armierten Betonteilen kaum geeignet. Sie neigen auch zu Betriebsstörungen durch Verstopfen, Verklemmen und Verkeilen des zu zerkleinernden Gutes. Beim Recycling mitgeführte Stahlteile müssen häufig durch Brennschneiden entfernt werden. Das Verstopfen und das dadurch notwendige Ausräumen von Hand erhöht auch die Unfallgefahr.

Bekannt sind auch Schlagkopfbrecher, bei denen ein um eine horizontale Welle umlaufender Schlagkopf mit an seinem Umfang angeordneten Schlagleisten im Gehäuse über einem Kettenförderer angeordnet ist, auf dem ihm das zu zerkleinernde Gut zugeführt wird. Derartige Schlagkopfbrecher sind nur zum Zerkleinern von höchstens mittelhartem Gestein geeignet. Wird ihnen Gestein aller Art und beispielsweise armierter Beton für das Recycling zugeführt, so kommt es zu einem zu raschen Verschleiß der Schlagwerkzeuge. Es kann deshalb mit solchen Maschinen nicht die ganze Breite anfallenden Gutes wirtschaftlich zerkleinert werden.

Aufgabe der Erfindung ist es, den bekannten Backenbrecher unter Beibehaltung seiner Vorteile bezüglich der Unempfindlichkeit, Verschleißarmut und Verarbeitbarkeit auch härtesten Gesteins so auszugestalten, daß er auch für das Recycling und das Brechen von armiertem Beton vielseitig verwendbar und statt manuell bei Verstopfungen maschinell ausräumbar ist.

Diese Aufgabe wird erfindungsgemäß dadurch gelöst,
a) daß der Brechraum horizontal angeordnet ist,
b) daß der den Brechraum unten begrenzende Amboß aus einem zumindest nahezu horizontalen Kettenförderer mit quer zur Förderrichtung verlaufenden, in den Brechraum vorstehenden Brechleisten besteht, die als Gegenlager auf ihrer Unterseite massiv abgestützt sind, und
c) daß die den Brechraum oben begrenzende Brechbacke als Schwinge ausgebildet ist, deren Schwenkwelle über und in Förderrichtung vor dem Einlaufmaul des Brechraumes liegt.

Man erkennt, daß hier erstmals der bekannte Backenbrecher unter Beibehaltung der ihm eigenen Druckzerkleinerung zwischen beweglicher Brechbacke und Amboß um 90° gekippt so angeordnet ist, daß der sich in Gutflußrichtung keilförmig verengende Brechraum horizontal liegt. Hier kann nicht mehr die Schwerkraft zur Durchförderung des Brechgutes durch den Brechraum benützt werden. Es wird deshalb ein Kettenförderer vorgesehen, der das Brechgut auf dem Amboß in den Brechraum einzieht. Der Kettenförderer ist überdies mit Brechleisten versehen, die quer zur Brechbackenverzahnung liegen und so zum Querbruch der Gesteinsbrocken führen und die Zerkleinerung des Brechgutes unter der Wirkung der beweglichen Brechbacke begünstigen. Die Brechleisten können überdies leicht ausgetauscht werden und zwar nicht nur bei Verschleiß, sondern auch zur Umrüstung auf eine Brechleistenform, die dem jeweiligen Brechgut am besten enspricht. Es liegt auf der Hand, daß nunmehr bei Verstopfungen durch Umsteuerung des Kettenfördererantriebs das Brechgut maschinell wieder im Brechraum zurück oder sogar aus dem Brechraum heraus gefördert werden kann, so daß die bei Backenbrechern bisher häufigen Betriebsstörungen durch Verstopfen, Verklemmen und Verkeilen des Brechgutes im Brechraum einfach maschinell beseitigt werden können. Die Unfallgefahr ist entsprechend vermindert. Die Brechbacke ist als Schwinge ausgebildet, deren Schwenkwelle über und in Förderrichtung vor dem Einlaufmaul des Brechraumes liegt. Dies ist eine massive Ausbildung, die überdies keinerlei Behinderung der Zufuhr des Brechgutes zum Brechraum darstellt. Durch die bloße Druckzerkleinerung des Brechgutes unter Einwirkung der Brechbackenschwinge ist dabei nicht nur die Verarbeitung von Hartgestein, wie bei herkömmlichen Backenbrechern, sondern überdies auch das Brechen von armiertem Beton möglich, weil eisenarmierte Schwellen und Masten in jeder Länge zugeführt und zerkleinert werden können, wobei die Eisenstangen meistens gerade bleiben, was für die Wiederverwendung wichtig ist, und den Brechraum weder zerstören noch verstopfen. Selbstverständlich erfolgt auch der Austrag des Materials aus dem Brechraum durch den Kettenförderer.

Nur bei schwierigem Brechgut wird der Kettenförderer intermittierend betrieben. Dabei ist es besonders vorteilhaft, wenn der Antrieb des Kettenförderers und der Antrieb der Brechbackenschwinge so aufeinander abgestimmt werden, daß bei Brechhub der Brechbackenschwinge der Kettenförderer stillsteht, andererseits aber der Vorschubhub des Kettenförderers während des Rückhubes der Brechbackenschwinge und der damit verbundenen Freigabe des Brechgutes durch die Brechbackenschwinge erfolgt.

Selbstverständlich wird zweckmäßig auch bei diesem neuen Backenbrecher dafür gesorgt, daß die Verschleißteile auswechselbar sind. So kann die Brechbackenschwinge aus einem Schwingengrundkörper mit als Verschleißteil austauschbar gehaltener Brechbacke bestehen. Auch am Amboß werden zweckmäßig Verschleißbleche verwendet, die ausgetauscht werden können.

Von besonderer Bedeutung ist es, der oben erläuterten neuen Konzeption eines für das Recycling geeigneten Backenbrechers einen Antrieb zu geben, der dem Doppelkniehebelantrieb leistungsmäßig gleichkommt. Erfindungsgemäß wird eine übliche Antriebseinheit mit Antriebsmotor, Exzenterwelle und außen liegenden Schwungrädern verwendet, die zweckmäßig geschlossen auf der Rückseite der Brechbackenschwinge auf die hier oben liegende Rückwand des Gehäuses als Einheit aufgebaut wird. Entscheidend ist nun, daß der Antrieb der Brechbackenschwinge über einen Umlenkhebel erfolgt, der oben einendig an einem Querbalken des Gehäuses über eine Abstützlagerschale abgestützt, oben anderendig mit einer Krafteinleitungslagerschale zur Krafteinleitung ausgehend vom auf der Exzenterwelle laufenden Pleuel und unten an einem Zwischenpunkt mit einer Abwälzlagerschale für ein Ende einer Druckplatte versehen ist, deren anderes Ende zur Übertragung des Brechhubes an der Brechbackenschwinge auf deren Rückseite angreift. Die Druckplatte ist dabei auf übliche Weise als Sicherheits-Druckplatte mit einer Schwächungsstelle ausgebildet, die einen Überlastschutz darstellt.

Ein großer Vorteil liegt auch darin, daß der Zwischenpunkt des Angriffs des Umlenkhebels am einen Ende der Druckplatte und der Angriffspunkt des anderen Endes der Druckplatte an der Brechbackenschwinge zur Veränderung des Brechhubes parallel verschieblich ausgebildet sind. Hierfür können entsprechende Führungen am Umlenkhebel bzw. an der Rückseite der Brechbackenschwinge vorgesehen sein. Durch diese Parallelverschieblichkeit wird der Abstand von der Schwenkwelle der Brechbackenschwinge und damit eben der Brechhub einstellbar gemacht. Es kann damit bei leicht zu verarbeitendem Material durch größeren Brechhub die Durchsatzleistung gesteigert, bei schwierigem und besonders hartem Material durch Verminderung des Brechhubs eine Anpassung an dieses besonders schwer zu verarbeitende Brechgut erfolgen.

Einstellbar ist auch der Abstand des Zwischenpunktes, also des Krafteinleitungspunktes in die Druckplatte von deren Angriffspunkt an der Brechbackenschwinge. Dies kann durch unterschiedlich lange Druckplatten geschehen. Besonders zweckmäßig ist aber die Möglichkeit des Einlegens von Distanzplatten. Auf diese Weise kann der Umlenkpunkt variiert und die Spaltweite im Brechraum verstellt werden.

Zweckmäßig greifen an der Brechbackenschwinge in Richtung ihres Rückhubes wirksame, am Gehäuse abgestützte Federn an. Dadurch sind sämtliche Teile der Krafteinleitung ständig unter Federkraft zusammengehalten, ohne daß sie mechanisch miteinander verbunden sein müssen. Dies vereinfacht die Konstruktion.

Der Brechleisten-Kettenförderer ist über eine seine Umlenktrommeln elastisch in Förderrichtung vorgespannt. Dies kann über Tellerfederpakete und Spindeln oder hydraulisch geschehen. Hierdurch wird sichergestellt, daß der Kettenförderer durch die über die Brechleisten auf ihn einwirkenden großen Kräfte beim Brechhub nicht beschädigt wird. Die Ketten sollen im Amboß zweckmäßig in Profilschienen und damit geschützt verlaufen.

In den Zeichnungen wird die Erfindung anhand eines Ausführungsbeispiels erläutert und zwar zeigen:
Fig. 1 im Schnitt eine erste Ausführungsform
Fig. 2 eine Seitenansicht einer zweiten Ausführungsform, und
Fig. 3-5 in größerem Maßstab Einzelheiten der Kinematik, ihrer Gehäuseabstützung und der Kettenfördererspannung.

Der Backenbrecher besteht im wesentlichen aus einer Brechbackenschwinge 10 und einem die feststehende Brechbacke darstellenden Amboß 12, die in einem Gehäuse 14 aus Stirnwand (= Amboß 12), Rückwand 16 (hier obenliegend) und Seitenteilen 18 besteht.

Der Brechraum 20 zwischen Brechbackenschwinge 10 und Amboß 12 verjüngt sich in Förderrichtung des Kettenförderers 22 ausgehend vom Einlaufmaul 24 bis zum Auslaufspalt keilförmig. Hoch über dem Einlaufmaul 24 und in Förderrichtung vor diesem ist von dem Gehäuse die quer zur Förderrichtung liegende Schwenkwelle 26 der Brechbackenschwinge 10 angeordnet. Die Schwenkwellenlagerung der Brechbackenschwinge 10 am Gehäuse 14 ist eine wartungsfreie Abwälzlagerung mit Begrenzungsplatten. Im Bereich der Schwenkwelle 26, also über dem Einlaufmaul 24 sind überdies die Seitenteile 18 durch eine Querverstrebung 28 verbunden. Die Brechbackenschwinge 10 verläuft ausgehend von der Schwenkwelle 26 unter einem Winkel von etwa 30° gegenüber der Horizontalen schräg nach unten. Der Schwingengrundkörper der Brechbackenschwinge 10 besteht aus einer verrippten Stahlplatte. Die eigentliche Brechbacke 30 wird dem Brechraum 20 zugewandt auf dem Schwingengrundkörper auswechselbar verklemmt.

Die Seitenteile 18 des Gehäuses 14 sind im Raum zwischen Rückwand 16 und Rückseite der Brechbackenschwinge 10 noch verbunden durch eine flache Stützplatte 32, einen im Querschnitt L-förmigen Stützwinkel 34, sowie einen massiven Querbalken 36. Die Stützplatte 32 und der Stützwinkel 34 sind so angeordnet, daß ihre Stützflächen zur Brechbackenschwinge 10 in etwa parallel liegen. Sie dienen der Abstützung von Schraubenfedern 38 am Gehäuse 14, die über Zugstangen 40 mit der Brechbackenschwinge 10 verbunden sind. Auf diese Weise wird von den Schraubenfedern 38 über die Zugstangen 40 die Brechbackenschwinge 10 in Richtung auf die Rückwand 16 im Sinne einer Vergrößerung des Brechraums 20 beaufschlagt. Der eigentliche Brechhub der Brechbacken schwinge 10 erfolgt also gegen die Wirkung der Schraubenfedern 38, während der Rückhub von den Schraubenfedern unterstützt wird. Die Schraubenfedern 38 dienen dazu, sämtliche Teile des Antriebs in ständigem Kontakt zueinander zu halten.

Der Antrieb der Brechbackenschwinge 10 besteht auf herkömmliche Weise aus einem Antriebsmotor 42, außerhalb der Seitenteile angeordneten Schwungrädern 44 und einer Exzenterwelle 46. Die gesamte Antriebseinheit aus diesen Teilen ist fest auf die obenliegende Rückwand 16 des Backenbrechers aufgebaut. Für den Zweck der Montage oder der Reparatur kann somit die komplette Antriebseinheit separat montiert bzw. gehandhabt werden. Mit der Exzenterwelle 46 ist ein Pleuel 48 verbunden, das die exzentrische Umlaufbewegung in eine hin- und hergehende Hubbewegung einer zur Exzenterwelle 46 parallelen (in Fig. 1 geschnittenen) Pleuelstange 50 umsetzt. Die Exzenterwelle 46 und Pleuel 48 sind in Pendelrollen gelagert.

Für die Umsetzung der erläuterten Hin- und Herbewegung der Pleuelstange 50 in den Brechhub der Brechbackenschwinge 10 ist ein Umlenkhebel 52 vorgesehen, der über eine Druckstange 54 an der Druckseite der Brechbackenschwinge 10 angreift. Die Druckstange 54 bzw. ihre Wirklinie, die Verbindungslinie der geometrischen Achsen der Exzenterwelle 46 und der Pleuelstange 50, die Zugstangen 40, sowie die Achse des im Querschnitt rechteckförmigen Querbalkens 36 sind sämtliche untereinander in etwa parallel und senkrecht zur Berührungstangente der Brechbackenschwinge 10 am im Brechraum 20 strichpunktiert angedeuteten Brechgut.

Der Umlenkhebel 52 ist an seinem in Fig. 1 linken oberen Ende über eine kleine Druckstange 56 und eine Gabel 58, die die großen Seitenflächen des Querbalkens 36 abstützend umgreift, am Gehäuse 14 abgestützt. Hierfür ist der Umlenkhebel 52 an seinem oberen linken Ende mit einer Abstützlagerschale 60 versehen, die das untere Ende der kleinen Druckstange 56 umgreift. Zwar ist hier eine geringe Beweglichkeit gegeben, doch liegt hier im wesentlichen der gehäusefeste und fixe Abstützpunkt des Umlenkhebels 52.

Im wesentlichen auf gleicher Höhe über der Brechbackenschwinge 10 aber am am weitesten auskragenden rechten oberen Ende des Umlenkhebels 52 trägt dieser eine Krafteinleitungsschale 62, mit der er die Pleuelstange 50 untergreift. Dies ist also der Punkt der Krafteinleitung von der Antriebseinheit in die Kinematik (Fig. 4).

Der Umlenkhebel 52, der im übrigen die in der Figur gezeigte besondere Gestalt hat, weist weiter an einem bezüglich der oben erläuterten Wirkrichtung zwischen der Gehäuseabstützung in der Abstützlagerschale 60 und der Antriebsverbindung in der Krafteinleitungsschale 62 liegenden Zwischenpunkt eine Führung 64 auf, der eine hierzu parallele Führung 66 auf der Rückseite der Brechbackenschwinge 10 entspricht. Die untereinander parallelen Führungen 64 und 66 liegen selbstverständlich quer zur Wirkrichtung. In den Führungen 64 und 66 sind jeweils Abwälzlagerschalen 68, 69 vorgesehen, in die die Druckstange 54 eingestellt ist. Die Druckstange 54 ist als Überlastsicherung auf gezeigte Weise mit einer Schwachstelle versehen. Durch Verschieben der Abwälzlagerschalen 68, 69 längs der Führungen 64 und 66 kann der Hebelarm und damit der Brechhub eingestellt werden. Überdies kann durch die Länge der Sicherheits-Druckstange 54, zweckmäßig aber durch unter die Abwälzlagerschalen 69 eingelegte Distanzplatten 67 (Fig. 3), auch der Umlenkpunkt und damit die Spaltweite am Brechraum 20 einfach variiert werden.

Die Abwälzlager an der Abstützlagerschale 60, der Krafteinleitungsschale 62 bzw. an den Abwälzlagerschalen 68, 69 sind wartungsfrei. Sämtliche Teile sind überdies auf die oben erläuterte Weise durch die Zuganker verspannt, die durch die Schraubenfedern 38 und die an der Brechbackenschwinge 10 angreifenden Zugstangen 40 gebildet werden. Es liegt auf der Hand, daß das Umlenkhebelsystem mit den vormontierten Lagerschalen ebenfalls als Einheit eingebaut werden kann.

Der Unterbau des Backenbrechers (bei der herkömmlichen Bauweise der Stirnwand entsprechend) weist als Brechwiderstandsplatte den Amboß 12 auf. Dieser ist in entsprechend stabiler Konstruktion ausgeführt, wie das in der Figur zu erkennen ist. Der Amboß 12 ist dabei auf seiner Oberseite mit Verschleißplatten belegt und weist überdies in Förderrichtung des Kettenförderers 22 liegende Profilschienen 70 auf, in denen die eigentlichen Ketten des Kettenförderers geschützt geführt sind.

Teil des Amboß 12 sind auch die Brechleisten 72, die jeweils an einem Ende mit einer der beiden Ketten des Kettenförderers 22 verbunden sind. Die Brechleisten 72 sind in Fig. 1 mit einem Querschnitt in Form eines gleichseitigen Dreiecks gezeigt. Es liegt aber auf der Hand, daß die Querschnittsform der Brechleisten dem Brechgut angepaßt werden kann. Gleiches gilt auch für die Anzahl der mit den Ketten verbundenen Brechleisten 72. Die Brechleisten 72 sind mit dem Kettenförderer 22 auf übliche Weise leicht austauschbar verbunden und können in beliebiger Stückzahl angeordnet sein.

Dem Einlaufmaul 24 des Backenbrechers ist eine entsprechend lang erstreckte Aufgabemulde 74 vorgeschaltet, von der Fig. 2 nur das brechermaulseitige Ende zeigt. Es liegt auf der Hand, daß der Brechleisten-Kettenförderer 22 auch über die gesamte Länge der Aufgabemulde 74 erstreckt ist und in dieser als eine Art Kratzboden für die Zuführung des Brechgutes zum Backenbrecher dient.

Weiter ist es wichtig, daß der Kettenförderer nicht nur bis zum am weitesten von der Schwenkwelle 26 entfernten Ende der Brechbackenschwinge 10 geführt ist. Denn in Anbetracht der horizontalen Anordnung des Brechraumes 20 muß der Brechleisten-Kettenförderer 22 das Gut auch aus dem Brechraum 20 nach links austragen und bis zu einem Abwurf transportieren. Der Kettenförderer 22 ist deshalb auch in Förderrichtung über dem Brechraum 20 hinaus erstreckt und zwar bis zu seinem Abwurfende 76, wie das in Fig. 2 zu sehen ist.

Die seitlich liegenden beiden Ketten des Kettenförderers 22 sind an beiden Enden jeweils über Umlenktrommeln 75 geführt. Die Umlenktrommeln 75 bestehen aus einer Trommel mit seitlich an den beiden Trommelenden vorgesehenen Kettenrädern, über die die Ketten geführt sind. Diese Kettenräder werden zweckmäßig in die Seitenteile verlagert.

Fig. 2 und 5 zeigen, daß die Umlenktrommel 75 am Abwurfende 76 in Förderrichtung, also in Horizontalrichtung beweglich angeordnet und elastisch vorgespannt ist. Dies stellt für den Materialabwurf am Abwurfende 76 ein Hindernis nicht dar, weil die entsprechenden horizontal beweglichen Schiebelager 78 und die entsprechenden Federpakete 80 ebenfalls in den Seitenteilen untergebracht werden können. Das Federpaket 80 kann ein Tellerfedernpaket sein. Statt dessen ist selbstverständlich auch eine hydraulische Vorspannung möglich. Entscheidend ist, daß aufgrund der Elastizität der Kettenförderer 22 einerseits ständig gespannt gehalten wird, andererseits aber unter der Krafteinwirkung des Brechhubes über das Brechgut und die Brechleisten 72 auf den Kettenförderer 22 bei Bedarf auch ausweichen kann und damit immer unbeschädigt und funktionsbereit bleibt.

Der Antrieb des Kettenförderers 22 ist in der Figur nicht gezeigt. Er wird nämlich aus Platzgründen zweckmäßig am anderen Ende der Aufgabemulde so angeordnet, daß er an der dortigen Umlenktrommel angreift. Der Antrieb des Kettenförderers 22 erfolgt zweckmäßig intermittierend, also mit schrittweiser Fortschaltung. Besonders zweckmäßig ist es dabei so vorzugehen, daß der Kettenförderer 22 stillsteht, wenn die Brechbackenschwinge 10 die Brechkraft auf das im Brechraum 20 liegende Brechgut ausübt, die vom Amboß 12 aufgenommen werden muß und dabeinatürlich auch auf die mit dem Kettenförderer verbundenen Brechleisten 72 einwirkt. Anderer seits kann dann, wenn die Brechbackenschwinge 10 beim Rückhub vom Brechgut abhebt wiederum neues Brechgut vom Kettenförderer 22 in den Brechraum 20 eingetragen werden.

Von besonderer Bedeutung ist auch die Tatsache, daß aufgrund der gewählten Konzeption des Backenbrechers mit horizontalem Brechraum das Brechgut auch entgegen der Förderrichtung wieder aus dem Brechraum 20 in die Aufgabemulde 74 zurücktransportiert werden kann. Hierzu bedarf es nur der Umsteuerung des für den Kettenfördererantrieb vorgesehenen Elektromotors. Es können deshalb Verstopfungen, Verklemmungen und Verkeilungen des Brechgutes im Brechraum 20 maschinell abgebaut und aufgelöst werden.

Statt dem elektromotorischen Antrieb des Kettenförderers kann dieser selbstverständlich auch einen hydrostatischen oder hydrodynamischen Antrieben erhalten. Kupplungen und Getriebe werden nach Bedarf vorgesehen.

Die den Amboß 12 bildende Stirnwand ist mit dem Gehäuse 14 lösbar verbunden und kann bei Bedarf gegen die übliche feststehende Brechbacke ausgetauscht werden. Bei entsprechender Gestaltung des Gehäuses 14 kann somit mit ein und derselben Konzeption sowohl ein herkömmlicher Backenbrecher mit vertikalem Brechraum, wie der erfindungsgemäße Backenbrecher mit horizontalem Brechraum realisiert werden.

## Patentansprüche

1. Backenbrecher mit einem Gehäuse (14) bestehend aus zwei Seitenteilen (18) und zwei diese verbindenden Stirnwänden (12,16), mit einer einendig schwenkbar gelagerten Brechbacke (10), mit einem an der vom Brechraum (20) abgewandten Rückseite (16) der Brechbacke (10) angreifenden Brechhubantrieb und mit einer als Amboß (12) für die Druckzerkleinerung des zu verarbeitenden Gutes durch die Brechbacke (10) dienenden, horizontal angeordneten Transporteinrichtung (22), die mit der Brechbacke (10) einen sich in Gutflußrichtung verengenden Brechraum (20) bildet, dadurch gekennzeich net, daß der Brecher wahlweise mit horizontalem Brechraum (20) mit Transporteinrichtung und im Querschnitt dreieckigen Brechleisten (72) bzw. mit gegen Amboß (12) und Transporteinrichtung (22) ausgewechselter feststehender Brechbacke und vertikalem Brechraum (20) betreibbar ist, wofür die den Amboß (12) bildende Stirnwand lösbar mit dem Gehäuse verbunden ist und im Austausch gegen den Amboß (12) am Gehäuse (14) eine feststehende Brechbacke befestigbar ist.

2. Backenbrecher nach Anspruch 1, dadurch gekennzeichnet, daß der Kettenförderer (22) intermittierend betrieben ist.

3. Backenbrecher nach Anspruch 2, dadurch gekennzeichnet, daß der Brechhub der Brechbackenschwinge (10) bei stehendem Kettenförderer (22) und der Vorschubhub des Kettenförderers während des Rückhubes der Brechbackenschwinge (10) erfolgt.

4. Backenbrecher nach einem der Ansprüche 1 bis 3, dadurch gekennzeichnet, daß die Brechbackenschwinge (10) aus einem Schwingengrundkörper mit als Verschleißteil austauschbar gehalterter Brechbacke (30) besteht.

5. Backenbrecher nach einem der Ansprüche 1 bis 4, dadurch gekennzeichnet, daß der Antrieb der Brechbackenschwinge (10) ausgehend von einer aus der obenliegenden Rückwand (16) aufgebauten üblichen Antriebseinheit mit Antriebsmotor (42), Exzenterwelle (46) und außenliegenden Schwungrädern (44) über einen Umlenkhebel (52) erfolgt, der oben einendig an einem Querbalken (36) des Gehäuses (14) über eine Abstützlagerschale (60) abgestützt, oben anderendig mit einer Krafteinleitungslagerschale (62) zur Krafteinleitung ausgehend vom auf der Exzenterwelle (46) laufenden Pleuel (48) und unten an einem Zwischenpunkt mit einer Abwälzlagerschale (68) für ein Ende einer Druckplatte (54) versehen ist, deren anderes Ende zur Übertragung des Brechhubes an der Brechbackenschwinge (10) angreift.

6. Backenbrecher nach Anspruch 5, dadurch gekennzeichnet, daß der Zwischenpunkt des Angriffs des Umlenkhebels (52) am einen Ende der Druckplatte (54) und der Angriffspunkt von deren anderem Ende an der Brechbackenschwinge (10) zur Veränderung des Brechhubes zumindest annähernd in Richtung der Schwenkwelle (26) der Brechbackenschwinge (10) verschieblich sind.

7. Backenbrecher nach Anspruch 5 oder 6, dadurch gekennzeichnet, daß der Abstand vom Zwischenpunkt am Umlenkhebel (52) und Angriffspunkt der Druckplatte (54) an der Brechbackenschwinge (10) zur Wahl der Brechspaltweite durch eingelegte Distanzplatten (67) einstellbar ist.

8. Backenbrecher nach einem der Ansprüche 1 bis 7, dadurch gekennzeichnet, daß die Brechbackenschwinge (10) durch Federkraft (38) in Richtung ihres Rückhubes beaufschlagt ist.

9. Backenbrecher nach einem der Ansprüche 1 bis 8, dadurch gekennzeichnet, daß der endlose Kettenförderer (22) über eine Umlenktrommel elastisch in Förderrichtung vorgespannt ist.

10. Backenbrecher nach Anspruch 9, dadurch gekennzeichnet, daß die Ketten des Kettenförderers (22) geschützt in Profilschienen (70) des Amboß (12) laufen.

## Claims

1. Jaw crusher having a housing (14) comprising two side parts (18) and two end walls (12, 16) connecting the latter, having a crushing jaw (10) pivotably mounted at one end, having a crushing-stroke drive engaging on the rear side (16) of the crushing jaw (10), the said rear side facing away from the crushing chamber (20), and having a horizontally arranged conveying device (22) which serves as an anvil (12) for the compressive breaking by the crushing jaw (10) of the material to be processed and, with the crushing jaw (10), forms a crushing chamber (20) which narrows in the direction of flow of the material, characterised in that the crusher can be operated either with a horizontal crushing chamber (20), with the conveying device and breaking bars (72) of triangular cross-section, or with a fixed crushing jaw substituted for the anvil (12) and the conveying device (22) and with a vertical crushing chamber (20), for which purpose the end wall forming the anvil (12) is releasably connected to the housing and a fixed crushing jaw can be fixed on the housing (14) in exchange for the anvil (12).

2. Jaw crusher according to Claim 1, characterised in that the chain conveyor (22) is operated intermittently.

3. Jaw crusher according to Claim 2, characterised in that the crushing stroke of the pitman (10) occurs while the chain conveyor (22) is stationary and the feed stroke of the chain conveyor occurs during the return stroke of the pitman (10).

4. Jaw crusher according to one of Claims 1 to 3, characterised in that the pitman (10) comprises a pitman main body with a crushing jaw (30) held replaceably as a wearing part.

5. Jaw crusher according to one of Claims 1 to 4, characterised in that the pitman (10) is driven from a conventional drive unit constructed on the top rear wall (16) and comprising a drive motor (42), an eccentric shaft (46) and flywheels (44) situated at the outside, via a reversing lever (52) which is supported at the top at one end on a cross-beam (36) of the housing (14), via a support bearing shell (60), and is provided at the top at the other end with a force-introduction bearing shell (62) for the introduction of force from a crank (48) running on the eccentric shaft (46), and at the bottom, at an intermediate point, with a sliding-shackle bearing shell (68) for one end of a pressure plate (54), the other end of which engages on the pitman (10) in order to transmit the crushing stroke.

6. Jaw crusher according to Claim 5, characterised in that the intermediate point at which the reversing lever (52) engages on one end of the pressure plate (54) and the point of engagement of the other end of the said plate on the pitman (10) are displaceable at least approximately in the direction of the pivoting shaft (26) of the pitman (10) in order to alter the crushing stroke.

7. Jaw crusher according to Claim 5 or 6, characterised in that the distance between the intermediate point on the reversing lever (52) and the point of engagement of the pressure plate (54) on the pitman (10) can be adjusted by means of inserted spacing plates (67) in order to select the crushing clearance.

8. Jaw crusher according to one of Claims 1 to 7, characterised in that the pitman (10) is acted upon in the direction of its return stroke by spring force (38).

9. Jaw crusher according to one of Claims 1 to 8, characterised in that the endless chain conveyor (22) is prestressed elastically in the conveying direction via a return drum.

10. Jaw crusher according to Claim 9, characterised in that the chains of the chain conveyor (22) run protected in section-type rails (70) of the anvil (12).

## Revendications

1. Broyeur à mâchoires comportant un bâti (14) constitué de deux parties latérales (18) et de deux parois frontales (12, 16) les reliant, une mâchoire de broyage (10) logée de manière à pouvoir pivoter à l'une de ses extrémités, un entraînement à rupture de course agissant sur la face arrière de la mâchoire de broyage (10), qui est opposée au compartiment de broyage (20) et un dispositif de transport (22) placé horizontalement, servant d'enclume pour le broyage par pression du matériau à traiter par la mâchoire de broyage (10), lequel dispositif de transport constitue avec la mâchoire de broyage un compartiment de broyage (20), qui va en se rétrécissant dans la direction d'écoulement du matériau, caractérisé en ce que, le broyeur peut fonctionner au choix avec un compartiment de broyage horizontal (20), un dispositif de transport et des bandes de broyage (72) de section triangulaire ou bien avec une mâchoire de broyage fixe échangée contre l'enclume (12) et le dispositif de transport (22) et un compartiment de broyage vertical (20), pour lequel la paroi frontale constituant l'enclume (12) est reliée amovible au bâti, une mâchoire de broyage fixe pouvant être fixée sur le bâti (14) dans l'échange contre l'enclume (12).

2. Broyeur à mâchoires selon la revendication 1, caractérisé en ce que le transporteur à chaîne (22) est actionné par intermittence.

3. Broyeur à mâchoires selon la revendication 2, caractérisé en ce que la course de broyage de la coulisse de la mâchoire de broyage (10) a lieu avec un transporteur à chaîne (22) fixe et la course d'avance du transporteur à chaîne a lieu pendant la course de retour de la coulisse de la mâchoire de broyage (10).

4. Broyeur à mâchoires selon l'une des revendications 1 à 3, caractérisé en ce que la coulisse de la mâchoire de broyage (10) est constituée d'un corps de base de coulisse comportant, pièce d'usure perdue, une mâchoire de broyage (30) échangeable.

5. Broyeur à mâchoires selon l'une des revendications 1 à 4, caractérisé en ce que l'entraînement de la oculisse de la mâchoire de broyage (10), à partir d'une unité d'entraînement usuelle montées sur la paroi supérieure arrière (16), comportant un moteur d'entraînement (42), un arbre d'excentrique (46) et des volants extérieurs (44) s'effectue par l'intermédiaire d'un levier de renvoi (52), qui à l'une de ses extrémités supérieures est accroché, par l'intermédiaire d'une coquille de palier d'appui (60), à une barre transversale (36) du bâti (14), est muni à l'autre de ses extrémités supérieures d'une coquille de palier d'introduction de force (62) pour l'introduction de la force provenant d'une bielle (48) fonctionnant sur l'arbre d'excentrique (46) et est muni en dessous en un point intermédiaire d'une coquille de palier développante (68) pour l'extrémité d'une plaque de pression (54), plaque dont l'autre extrémité agit sur la coulisse de mâchoire de broyage (10) pour la transmission de la course de broyage.

6. Broyeur à mâchoires selon la revendication 5, caractérisé en ce que le point intermédiaire d'attaque du levier de renvoi (52) à une extrémité de la plaque de pression (54) et le point d'attaque de l'autre extrméité de celle-ci sur la coulisse de mâchoire de broyage (10) sont translatables, approximativement du moins, en direction de l'arbre de pivot (26) de la coulisse de mâchoire de broyage (10) afin de pouvoir modifier la course de broyage.

7. Broyeur à mâchoires selon la revendication 5 ou 6, caractérisé en ce que la distance entre le point intermédiaire sur le levier de renvoi 52) et le point d'attaque de la plaque de pression (54) sur la coulisse de la mâchoire de broyage (10) peut grâce à des plaques d'écartement (67) être réglée en fonction du choix de l'ouverture de broyage.

8. Broyeur à mâchoires selon l'une des revendications 1 à 7, caractérisé en ce que la coulisse de mâchoire de broyage (10) peut être chargée dans la direction de sa course de retour par la force d'un ressort (38).

9. Broyeur à mâchoires selon l'une des revendications 1 à 8, caractérisé en ce que le transporteur à chaîne sans fin (22) est précontraint élastiquement dans la direction de transport par l'intermédiaire d'une poulie de renvoi.

10. Broyeur à mâchoires selon la revendication 9, caractérisé en ce que les chaînes du transporteur à chaîne (22) fonctionnent protégées dans des rails profilés (70) de l'enclume (12).
